# EUROPEAN PATENT APPLICATION

(11) **EP 4 628 216 A1**
(43) Veröffentlichungstag der Anmeldung: **08.10.2025**
(21) Anmeldenummer: 24168081.8
(22) Anmeldetag: 02.04.2024
(51) Int. Cl.: B02C 4/30

(54) **SILIZIUMKERAMIKEINLAGEN IN MAHLVERSCHLEISSTEILEN**

(71) Anmelder: Gebr. Pfeiffer SE, 67655 Kaiserslautern (DE)
(72) Erfinder: FRANKENBERGER, Ralf, 67661 Kaiserslautern (DE); HENKEL, Jens, 67661 Kaiserslautern (DE); HOFFMANN, Dirk, 67705 Trippstadt (DE)
(74) Vertreter: Grünecker Patent- und Rechtsanwälte PartG mbB

(57) **Zusammenfassung**

Die Erfindung betritt ein Verschleißteil (1) für eine Mühle, insbesondere eine Mahlwalze oder einer Mahlplatte. Das Verschleißteil (1) umfasst ein Metallgussmaterial (2) und eine Mehrzahl an Keramikeinsätzen (3). Die Keramikeinsätze (3) sind von dem Metallgussmaterial (2) umgeben. Die Keramikeinsätze (3) umfassen Siliziumkeramik. Die Erfindung betrifft des Weiteren eine Mühle, ein Verfahren zur Herstellung eines Verschleißteils (1) einer Mühle und die Verwendung von in einem Metallgussmaterial (2) eingebetteten Siliziumkeramikeinsätzen (3) in einem Verschleißteil (1) einer Mühle.

## Beschreibung

Die vorliegende Erfindung betrifft ein Verschleißteil für eine Mühle, eine Mühle, ein Verfahren zur Herstellung eines Verschleißteils für eine Mühle und die Verwendung von in einem Metallgussmaterial eingebetteten Siliziumkeramikeinsätzen in einem Verschleißteil einer Mühle.

Verschleißteile einer Mühle, beispielsweise eine Mahlwalze oder eine Mahlplatte, sind häufig einer starken abrasiven Belastung ausgesetzt und können dadurch schnell verschleißen. Die Wartung und der Austausch dieser Verschleißteile kann einen großen wirtschaftlichen Faktor darstellen. Zum einen kann die Mühle währenddessen nicht betrieben werden, zum anderen kann der Austausch selbst mit hohen Kosten verbunden sein.

Im Stand der Technik sind verschiedene Methoden zur Verbesserung der Verschleißbeständigkeit bekannt. Beispielsweise lehrt die CN103111347A die Verwendung von Keramikstiften, die in einer Stahlbasis eingebettet werden. Aus DE112009003706T5 ist die Verwendung von Verschleißplatten aus Hartmetall oder Keramik, die auf einen Grundkörper aus Metall geschweißt werden. Die EP0476496B1 lehrt die Anordnung von rippenförmigen Verschleißeinsätzen aus Chromguss in einer Metallmatrix.

Auf Grund der hohen und zyklischen Kräfte beim Mahlprozess ist der Verbund zwischen den Verschleißeinsätzen und dem Matrixmaterial einer starken Belastung ausgesetzt. Ein schlechter Verbund zwischen Verschleißeinsätzen und Metallmatrix wirkt sich negativ auf die Dauerhaftigkeit der Verschleißteile aus.

Eine Aufgabe der vorliegenden Erfindung ist es, die Verschleißbeständigkeit und Dauerhaftigkeit von Mahlverschleißteilen zu verbessern. Eine weitere Aufgabe der vorliegenden Erfindung ist es, eine einfache und zuverlässige Herstellung der Mahlverschleißteile zu gewährleisten.

Gemäß einem ersten Aspekt der Erfindung umfasst ein Verschleißteil für eine Mühle ein Metallgussmaterial und eine Mehrzahl an Keramikeinsätzen. Die Keramikeinsätze sind von dem Metallgussmaterial umgeben, insbesondere darin eingebettet. Die Keramikeinsätze umfassen Siliziumkeramik.

Das Verschleißteil kann eine Mahlwalze oder eine Mahlplatte sein. Die Mahlwalze kann einen Radius von 90 Millimeter bis 1500 Millimeter, vorzugsweise 250 Millimeter bis 1250 Millimeter aufweisen. Der Radius der Mahlwalze ist insbesondere als der radiale Abstand von der Rotationsachse der Mahlwalze zur Arbeitsfläche der Mahlwalze definiert. Die Mahlplatte kann einen Radius von 200 Millimeter bis 3600 Millimeter, vorzugsweise 500 Millimeter bis 3350 Millimeter aufweisen. Der Radius der Mahlplatte ist insbesondere als der radiale Abstand vom Mittelpunkt der Mahlplatte zu einem äußeren Rand der Mahlplatte definiert.

Die Keramikeinsätze können im Wesentlichen einen polygonförmigen Querschnitt aufweisen. Der polygonförmige Querschnitt kann acht oder mehr Ecken aufweisen. Der polygonförmige Querschnitt kann ein regelmäßiger polygonförmiger Querschnitt sein. Der polygonförmige Querschnitt kann keine einspringenden Ecken aufweisen. Der Querschnitt kann die Form der Keramikeinsätze in einer Ebene orthogonal zur einer Axialrichtung der Keramikeinsätze sein.

Die Keramikeinsätze können eine obere Grundfläche und eine untere Grundfläche umfassen. Die obere Grundfläche kann in einer Oberfläche des Verschleißteils angeordnet sein. Die untere Grundfläche kann im Inneren des Verschleißteils angeordnet sein.

Die Keramikeinsätze können sich von der unteren Grundfläche zu der oberen Grundfläche erstrecken. Die Keramikeinsätze können sich entlang einer Axialrichtung von der unteren Grundfläche zu der oberen Grundfläche erstrecken. Die obere Grundfläche kann einen acht- oder mehreckigen Querschnitt aufweisen.

Die Keramikeinsätze können Mantelflächen aufweisen. Die Mantelflächen können sich von der oberen Grundfläche zur unteren Grundfläche erstrecken.

In Verwendung kann die obere Grundfläche einem zu mahlenden Mahlgut zugewandt sein. Die obere Grundfläche kann dem Schwerpunkt des Verschleißteils abgewandt sein. Das Verschleißteil kann eine Mahlwalze sein. Die Keramikeinsätze der Mahlwalze können dabei derart angeordnet sein, dass die obere Grundfläche vom Schwerpunkt der Mahlwalze abgewandt ist. Die untere Grundfläche kann dabei dem Schwerpunkt der Mahlwalze zugewandt sein. Die obere Grundfläche kann an der Mahlfläche der Mahlwalze angeordnet sein. Das Verschleißteil kann eine Mahlplatte sein. Die obere Grundfläche der Keramikeinsätze kann dabei an der Oberseite der Mahlplatte angeordnet sein. Die Oberseite der Mahlplatte kann bei vorgesehener Verwendung der Mahlplatte in Kontakt mit dem Mahlgut sein. In Verwendung kann die obere Grundfläche der Keramikeinsätze mit dem zu mahlenden Mahlgut in Kontakt sein.

Das Verschleißteil kann eine Arbeitsfläche aufweisen. Die Arbeitsfläche kann eine Mahlfläche einer Mahlwalze oder einer Mahlplatte sein. Die Arbeitsfläche kann bei der vorgesehenen Verwendung des Verschleißteils einem zu mahlenden Mahlgut zugewandt sein, insbesondere mit dem Mahlgut in Kontakt sein.

Die Mahlwalze kann eine Radialrichtung aufweisen. Die Axialrichtung der Keramikeinsätze kann der Radialrichtung entsprechen beziehungsweise parallel dazu sein.

Die Arbeitsfläche kann dazu ausgebildet sein, insbesondere in Zusammenwirkung mit einer Arbeitsfläche eines weiteren Verschleißteils auf das Mahlgut einzuwirken. Die obere Grundfläche der Keramikeinsätze kann in der Arbeitsfläche angeordnet sein.

Die Keramikeinsätze können wenigstens 50 Prozent, vorzugsweise wenigstens 75 Prozent, vorzugsweise wenigstens 90 Prozent der Arbeitsfläche bilden.

Die Keramikeinsätze können im Wesentlichen als Prisma oder Pyramidenstumpf zwischen der unteren Grundfläche und der oberen Grundfläche ausgebildet sein. Das Prisma Zylinder oder der Pyramidenstumpf kann sich entlang der Axialrichtung der Keramikeinsätze erstrecken. Die Keramikeinsätze können eine Einkerbung aufweisen. Die Einkerbung kann sich in Umfangsrichtung der Keramikeinsätze erstrecken. Die Einkerbung kann vorzugsweise in der Nähe der unteren Grundfläche angeordnet sein.

Die Einkerbung kann eine Tiefe von 1 Millimeter bis 20 Millimeter, vorzugsweise 2 Millimeter bis 15 Millimeter, vorzugsweise 3 Millimeter bis 7 Millimeter aufweisen. Die Tiefe der Einkerbung kann definiert sein als radialer Abstand zwischen der Mantelfläche, in der sich die Einkerbung befindet, und dem innersten Punkt der Einkerbung.

Die Einkerbung kann eine Breite von 1 Millimeter bis 20 mm, vorzugsweise 3 Millimeter bis 15 Millimeter, vorzugsweise 5 Millimeter bis 10 Millimeter aufweisen. Die Breite der Einkerbung kann definiert sein als die Erstreckung der Einkerbung entlang der Mantelfläche in Axialrichtung der Keramikeinsätze.

Die Einkerbung kann 1 Prozent bis 50 Prozent der Mantelfläche, 2 Prozent bis 25 Prozent der Mantelfläche, vorzugsweise 3 Prozent bis 20 Prozent der Mantelfläche, vorzugsweise 5 Prozent bis 15 Prozent der Mantelfläche, einnehmen.

Die Einkerbungen können ausgerundet ausgebildet sein. Die Einkerbungen können als teilkreisförmige oder kreissegmentförmige Einkerbungen ausgebildet sein. Die Einkerbungen weisen insbesondere in einer Schnittansicht eine teilkreisförmige oder kreissegmentförmige Geometrie auf. Die Einkerbungen können einen Radius von 2 Millimeter bis 20 mm, insbesondere 3 Millimeter bis 10 mm, insbesondere 4 Millimeter bis 7 Millimeter aufweisen.

Die Einkerbungen können durch ein Gewinde, insbesondere ein Außengewinde, gebildet sein. Die Einkerbungen können die Form eines Gewindes, insbesondere eines Außengewindes, aufweisen. Das Gewinde kann ein Linksgewinde oder ein Rechtsgewinde sein.

Die Keramikeinsätze können Mantelflächen aufweisen. Die Mantelflächen können sich zwischen der unteren und oberen Grundfläche erstrecken. Die Mantelflächen können im Wesentlichen orthogonal zur Axialrichtung der Keramikeinsätze angeordnet sein. Die Keramikeinsätze können eine sich zur unteren Grundfläche hin verjüngenden Form aufweisen. Die Mantelflächen können sich unter einem Winkel zur Axialrichtung erstrecken. Die Einkerbung kann in den Mantelflächen der Keramikeinsätze angeordnet sein.

Die Einkerbung kann sich im Wesentlichen orthogonal zur Axialrichtung des Keramikeinsatzes erstrecken. Die Einkerbung kann sich durchgängig um den Keramikeinsatz herum erstrecken. Die Einkerbung kann durchgehend um den Keramikeinsatz verlaufen. Die Einkerbung kann eine Vielzahl von Unterbrechungen aufweisen. Beispielsweise kann die Einkerbung an einer Stelle unterbrochen sein. Die Einkerbung kann an zwei Stellen, die insbesondere an gegenüberliegenden Mantelflächen angeordnet sind, unterbrochen sein. Die Einkerbung kann an drei, vier, fünf oder mehr Stellen unterbrochen sein. Die Unterbrechungen der Einkerbung können gleichmäßig in Umfangsrichtung verteilt sein.

Die Einkerbungen können derart ausgebildet sein, dass diese sich nicht über die gesamte Mantelfläche erstrecken. Die Einkerbungen können derart ausgebildet sein, dass diese sich nicht von der unteren Grundfläche bis hin zur oberen Grundfläche erstrecken.

Zwei aneinandergrenzende Mantelflächen eines Keramikeinsatzes können einen Winkel von mehr als 120 Grad einschließen. Die zwei Mantelflächen können einen Winkel von 135 Grad oder größer einschließen.

Die Keramikeinsätze beziehungsweise ein Keramikeinsatz kann acht Mantelflächen aufweisen. Die Mantelflächen sind alle im Wesentlichen in einem gleichen Winkel zu der benachbarten Mantelfläche angeordnet. Beispielsweise kann eine erste Mantelfläche einen Winkel von 135 Grad zu einer zweiten Mantelfläche aufweisen. Die zweite Mantelfläche kann einen Winkel von 135 Grad zu einer dritten Mantelfläche aufweisen. Die dritte Mantelfläche kann einen Winkel von 135 Grad zu einer vierten Mantelfläche aufweisen, und so weiter.

Die Mantelflächen eines Keramikeinsatzes können derart angeordnet sein, dass keiner der zwischen zwei benachbarten Mantelflächen eingeschlossenen Winkel kleiner als 120 Grad, insbesondere kleiner oder gleich 120 Grad, ist. Die Mantelflächen eines Keramikeinsatzes können derart angeordnet sein, dass jeder der Winkel zwischen zwei Mantelflächen eines Keramikeinsatzes größer oder gleich 120 Grad, insbesondere größer als 120 Grad, ist.

Die Mantelflächen eines Keramikeinsatzes können derart angeordnet sein, dass keiner der zwischen zwei benachbarten Mantelflächen eingeschlossenen Winkel kleiner 135 Grad ist. Die Mantelflächen eines Keramikeinsatzes können derart angeordnet sein, dass jeder der zwischen zwei Mantelflächen eines Keramikeinsatzes eingeschlossenen Winkel wenigstens 135 Grad, insbesondere im Wesentlichen genau 135 Grad, beträgt.

Die oben genannten Werte für die Winkel können sich positiv auf das Ermüdungs- und Bruchverhalten des Metallgussmaterials auswirken. Ein flacher Winkel bewirkt eine verhältnismäßig milde Kerbe in dem Metallgussmaterial. Die oben genannten Winkel können sich positiv auf den Herstellungsprozess der Keramikeinsätze auswirken. Die oben genannten Winkel können sich positiv auf den Verbund zwischen den Keramikeinsätzen und dem Metallgussmaterial auswirken.

Der Querschnitt der Keramikeinsätze kann keine einspringenden Ecken aufweisen. Die Mantelflächen eines Keramikeinsatzes können in Form eines konvexen Polygons angeordnet sein. Der Querschnitt der Keramikeinsätze kann ein konvexes Polygon darstellen Der Querschnitt der Keramikeinsätze kann ein regelmäßiges Polygon darstellen. Der Querschnitt der Keramikeinsätze kann ein regelmäßiges Achteck darstellen. Der Querschnitt der Keramikeinsätze kann ein regelmäßiges Sechseck darstellen.

Die Keramikeinsätze können eine Höhe zwischen 10 Millimeter und 50 Millimeter, vorzugsweise zwischen 15 Millimeter und 40 Millimeter, vorzugsweise zwischen 20 Millimeter und 30 Millimeter aufweisen. Die Höhe der Keramikeinsätze kann definiert sein als der Abstand zwischen der unteren Grundfläche und der oberen Grundfläche in Axialrichtung der Keramikeinsätze.

Die Keramikeinsätze können einen Durchmesser zwischen 10 Millimeter und 100 Millimeter, vorzugsweise zwischen 25 Millimeter und 75 Millimeter, vorzugsweise zwischen 40 Millimeter und 50 Millimeter aufweisen. Der Durchmesser eines Keramikeinsatzes kann definiert sein als der Abstand zwischen zwei gegenüberliegenden Mantelflächen, insbesondere in Radialrichtung. Die Radialrichtung kann orthogonal zur Axialrichtung angeordnet sein. Der Durchmesser kann durch den Mittelpunkt des Querschnitts des Keramikeinsatzes verlaufen.

Die Kanten zwischen zwei benachbarten Mantelflächen eines Keramikeinsatzes können abgerundet sein. Die Kanten zwischen zwei benachbarten Mantelflächen eines Keramikeinsatzes können gefast sein.

Die Kante zwischen einer Mantelfläche eines Keramikeinsatzes und der Einkerbung des Keramikeinsatzes kann abgerundet und/oder gefast sein. Die Kante zwischen den Mantelflächen eines Keramikeinsatzes und der Einkerbung des Keramikeinsatzes können abgerundet und/oder gefast sein.

Die abgerundeten beziehungsweise gefasten Kanten, sowohl zwischen benachbarten Mantelflächen als auch zwischen Mantelfläche und Einkerbung, können sich positiv auf das Ermüdungs- und Bruchverhalten des Metallgussmaterials auswirken. Die abgerundeten beziehungsweise gefasten Kanten bewirken eine verhältnismäßig milde Kerbe im Metallgussmaterial.

Jeder der Keramikeinsätze kann einen unteren Abschnitt und einen oberen Abschnitt aufweisen. Der untere Abschnitt kann die untere Grundfläche umfassen. Der obere Abschnitt kann die obere Grundfläche umfassen. Die Grenze zwischen dem unteren Abschnitt und dem oberen Abschnitt kann durch die Einkerbung definiert sein.

Der obere Abschnitt kann im Wesentlichen eine gleich große Querschnittsfläche wie der untere Abschnitt aufweisen. Der obere Abschnitt kann eine im Wesentlichen identische Querschnittsfläche wie der untere Abschnitt aufweisen. Der untere Abschnitt kann eine kleinere Querschnittsfläche als der obere Abschnitt aufweisen. Der untere Abschnitt kann einen Durchmesser zwischen 5 Millimeter und 90 Millimeter, vorzugsweise zwischen 20 Millimeter und 70 Millimeter, vorzugsweise zwischen 40 Millimeter und 45 Millimeter aufweisen. Der obere Abschnitt kann einen Durchmesser zwischen 10 Millimeter und 100 Millimeter, vorzugsweise zwischen 25 Millimeter und 75 Millimeter, vorzugsweise zwischen 40 Millimeter und 50 Millimeter aufweisen.

Der untere Abschnitt kann eine Höhe zwischen 1 Millimeter und 25 Millimeter, vorzugsweise zwischen 3 Millimeter und 20 Millimeter, vorzugsweise zwischen 5 Millimeter und 15 Millimeter aufweisen. Die Höhe des unteren Abschnitts kann definiert sein als der Abstand zwischen der unteren Grundfläche bis zum Rand oder zur Mitte der Einkerbung in Axialrichtung der Keramikeinsätze.

Der obere Abschnitt kann eine Höhe zwischen 5 Millimeter und 50 Millimeter, vorzugsweise zwischen 10 Millimeter und 40 Millimeter, vorzugsweise zwischen 15 Millimeter und 30 Millimeter aufweisen. Die Höhe des oberen Abschnitts kann definiert sein als der Abstand zwischen der oberen Grundfläche bis zum Rand oder zur Mitte der Einkerbung in Axialrichtung der Keramikeinsätze.

Der untere Abschnitt des Keramikeinsatzes kann Aussparungen aufweisen. Die Aussparungen können sich bis in die Einkerbung erstrecken. Die Aussparungen können sich im Wesentlichen in Axialrichtung des Keramikeinsatzes erstrecken. Die Aussparungen können sich im Wesentlichen in Axialrichtung des Keramikeinsatzes erstrecken.

Der untere Bereich des Keramikeinsatzes kann hohl ausgebildet sein. Der Hohlraum des unteren Bereichs kann sich im Wesentlichen in Axialrichtung erstrecken. Der untere Bereich des Keramikeinsatzes kann ringförmig ausgebildet sein. Der ringförmige untere Bereich des Keramikeinsatzes kann eine Wandstärke aufweisen.

Die Aussparung kann sich über einen Teil der Wandstärke des unteren Bereichs erstrecken. Die Aussparung kann sich über die gesamte Wandstärke des unteren Bereichs erstrecken. Die Aussparungen können sich positiv auf den Verbund zwischen Keramikeinsatz und Metallgussmaterial auswirken.

Die Keramikeinsätze können eine Vielzahl an punktuellen Einkerbungen aufweisen. Die punktuellen Einkerbungen können flächig in den Mantelflächen angeordnet sein. Die punktuellen Einkerbungen können über die gesamten Mantelflächen angeordnet sein. Die Keramikeinsätze können gitterförmige Einkerbungen aufweisen. Die Mantelflächen der Keramikeinsätze können vollflächig gitterförmige Einkerbungen aufweisen.

Die Keramikeinsätze können eine Befestigungsstelle in Form eines Befestigungsbogens, Befestigungshenkels oder Befestigungsgriffs aufweisen. Der Befestigungsbogen kann im unteren Bereich der Keramikeinsätze angeordnet sein. Der Befestigungsbogen kann an wenigstens einer Stelle der unteren Grundfläche angebracht sein. Der Befestigungsbogen kann an ein, zwei oder mehr Stellen der unteren Grundfläche angebracht sein. Der Befestigungsbogen kann sich von der unteren Grundfläche weg erstrecken. Ein Hohlraum kann zwischen dem Befestigungsbogen und der unteren Grundfläche ausgebildet sein. Der Hohlraum kann sich positiv auf den Verbund zwischen Keramikeinsatz und Metallgussmaterial auswirken.

Die Keramikeinsätze können pilzförmig ausgebildet sein, insbesondere einen Pilzkopf und einen Pilzfuß umfassen. Der Pilzkopf kann einen größeren Durchmesser als der Pilzfuß aufweisen. Der Pilzkopf kann in der Arbeitsfläche angeordnet sein. Der Pilzkopf kann die obere Grundfläche umfassen. Der Pilzfuß kann die untere Grundfläche umfassen.

Das Metallgussmaterial kann in der Einkerbung des Keramikeinsatzes beziehungsweise der Keramikeinsätze angeordnet sein. Durch die Einkerbung kann eine gute Verbundwirkung zwischen Metallgussmaterial und Keramikeinsatz erzielt werden. Das Metallgussmaterial kann in dem Hohlraum zwischen dem Befestigungsbogen und der unteren Grundfläche angeordnet sein. Durch den Hohlraum zwischen Befestigungsbogen und der unteren Grundfläche kann eine gute Verbundwirkung zwischen Metallgussmaterial und Keramikeinsatz erzielt werden.

Die Keramikeinsätze sind im Verschleißteil angeordnet. Die Keramikeinsätze können im Verschleißteil regelmäßig angeordnet sein. Die Keramikeinsätze können im Verschleißteil gleichmäßig angeordnet sein. Der Abstand zwischen zwei Keramikeinsätzen im Verschleißteil kann im Wesentlichen konstant sein. Die Mantelflächen zweier benachbarter Keramikeinsätze im Verschleißteil können parallel angeordnet sein.

Der Abstand zwischen zwei benachbarter Keramikeinsätzen, insbesondere zwischen zwei Mantelflächen benachbarter Keramikeinsätze, kann zwischen 1 Millimeter und 15 Millimeter, vorzugsweise zwischen 2 Millimeter und 10 Millimeter, vorzugsweise zwischen 3 Millimeter und 8 Millimeter, betragen.

Die Keramikeinsätze können im Wesentlichen aus Siliziumkeramik bestehen. Die Keramikeinsätze können eine Silizium-Kohlenstoffverbindung, insbesondere Siliziumcarbid, aufweisen. Die Keramikeinsätze können aus einer Silizium-Kohlenstoffverbindung, insbesondere aus Siliziumcarbid, bestehen. Die Keramikeinsätze können eine Silizium-Stickstoffverbindung, insbesondere Siliziumnitrid, aufweisen. Die Keramikeinsätze können eine Silizium-Stickstoffverbindung, insbesondere aus Siliziumnitrid, bestehen.

Die Keramikeinsätze können wenigstens 70 Massenprozent, vorzugsweise 80 Massenprozent, vorzugsweise 90 Massenprozent, Siliziumcarbid oder Siliziumnitrid aufweisen.

Das Metallgussmaterial kann hochlegiertes, verschleißbeständiges Gusseisen umfassen. Das Metallgussmaterial kann Nickelhartguss umfassen. Das Metallgussmaterial kann im Wesentlichen aus hochlegiertem, verschleißbeständigem Gusseisen bestehen. Das Metallgussmaterial kann im Wesentlichen aus Nickelhartguss bestehen.

Das Metallgussmaterial kann aus weißerstarrendem Gusseisen bestehen. Der Nickelhartguss kann Ni-Hard, insbesondere Ni-Hard IV, sein. Das Metallgussmaterial kann 8 Massenprozent bis 10 Massenprozent Chrom aufweisen. Das Metallgussmaterial kann 4 Massenprozent bis 6,5 Massenprozent Nickel aufweisen. Das Metallgussmaterial kann 1,5 Massenprozent bis 2,5 Massenprozent Silizium aufweisen. Das Metallgussmaterial kann im Wesentlichen 9 Massenprozent Chrom, 5 Massenprozent Nickel und 2 Massenprozent Silizium aufweisen.

Die Keramikeinsätze können eine Aussparung, insbesondere eine zentrale Aussparung, aufweisen. Die Aussparung kann sich in Axialrichtung der Keramikeinsätze erstrecken. Die Aussparung kann sich in von der unteren Grundfläche zur oberen Grundfläche erstecken. Die Aussparung kann eine Verschleißanzeige aufweisen.

Die Aussparung kann einen Durchmesser von 2 Millimeter bis 20 Millimeter, vorzugsweise 3 Millimeter bis 15 Millimeter, vorzugsweise 5 Millimeter bis 10 Millimeter, aufweisen.

Die Aussparung kann eine Bohrung sein. Die zentrale Aussparung kann eine Zentralbohrung sein.

Die Bohrung, insbesondere die Zentralbohrung, kann einen Durchmesser von 2 Millimeter bis 20 Millimeter, vorzugsweise 3 Millimeter bis 15 Millimeter, vorzugsweise 5 Millimeter bis 10 Millimeter, aufweisen.

Die Keramikeinsätze können ein Verdrehsicherungselement aufweisen. Die Aussparung, insbesondere die zentrale Aussparung, kann eine erste Aussparung darstellen. Der Abstand der ersten Aussparung zum Verdrehsicherungselement kann 10 Prozent bis 80 Prozent, vorzugsweise 15 Prozent bis 60 Prozent, vorzugsweise 20 Prozent bis 40 Prozent, des Durchmessers des Keramikeinsatzes betragen.

Das Verdrehsicherungselement kann dazu ausgebildet sein, insbesondere in Zusammenwirkung mit der ersten Aussparung, eine Verdrehung des Keramikeinsatzes, insbesondere um eine Axialrichtung des Keramikeinsatzes, zu verhindern bzw. entgegenzuwirken. Das Verdrehsicherungselement kann eine zweite Aussparung, die insbesondere parallel zur ersten Aussparung verläuft, sein. Die zweite Aussparung kann sich in von der unteren Grundfläche zur oberen Grundfläche erstecken. Die zweite Aussparung kann eine Bohrung sein. Die zweite Aussparung kann einen Durchmesser von 2 Millimeter bis 20 Millimeter, vorzugsweise 3 Millimeter bis 15 Millimeter, vorzugsweise 5 Millimeter bis 10 Millimeter, aufweisen. Die zweite Aussparung kann insbesondere identisch zur ersten Aussparung ausgebildet sein.

Das Verdrehsicherungselement kann ein Nocken sein. Der Nocken kann sich von der unteren Grundfläche des Keramikeinsatzes, insbesondere in Axialrichtung des Keramikeinsatzes, erstrecken.

Die Keramikeinsätze können mittels einer Niete und der ersten Aussparung und/oder der zweiten Aussparung an einer Gussform befestigt werden. Insbesondere sind die Keramikeinsätze sowohl über die erste Aussparung und die zweite Aussparung durch jeweils eine Niete an der Gussform befestigt.

Die Keramikeinsätze können an der unteren Grundfläche eine erste Rille aufweisen. Die erste Rille verläuft insbesondere geradlinig. Die erste Rille kann sich zwischen zwei gegenüberliegenden Mantelflächen des Keramikeinsatzes erstrecken, insbesondere zwischen einer ersten Mantelfläche und einer zweiten Mantelfläche. Die erste Rille kann eine Tiefe von wenigstens 1 Millimeter, vorzugsweise 2 Millimeter, vorzugsweise 3 Millimeter, aufweisen. Die erste Rille kann eine Tiefe zwischen 1 Millimeter und 10 Millimeter aufweisen.

Die Keramikeinsätze können an der unteren Grundfläche zusätzlich zur ersten Rille eine zweite Rille aufweisen. Die zweite Rille verläuft insbesondere geradlinig. Die zweite Rille kann sich zwischen zwei gegenüberliegenden Mantelflächen des Keramikeinsatzes erstrecken, insbesondere zwischen einer dritten Mantelfläche und einer vierten Mantelfläche. Die zweite Rille kann eine Tiefe von wenigstens 1 Millimeter, vorzugsweise 2 Millimeter, vorzugsweise 3 Millimeter, aufweisen. Die zweite Rille kann eine Tiefe zwischen 1 Millimeter und 10 Millimeter aufweisen. Die zweite Rille kann dieselben Dimensionen, wie die erste Rille aufweisen.

Die erste und die zweite Rille können unter einem Winkel zueinander angeordnet sein. Der Winkel zwischen der ersten und der zweiten Rille kann zwischen 30 Grad und 90 Grad, insbesondere zwischen 50 Grad und 70 Grad, vorzugsweise etwa 60 Grad, betragen Die erste und die zweite Rille können einen Schnittpunkt aufweisen, wobei der Schnittpunkt insbesondere in der Mitte der unteren Grundfläche angeordnet ist.

Die erste Rille und/oder die zweite Rille können dazu ausgebildet sein, einen Draht, insbesondere in Form eines Drahtgitters oder Drahtgeflechts, aufzunehmen. Durch die Anordnung des Drahts bzw. des Drahtgitters oder Drahtgeflechts in den Rillen können die einzelnen Keramikeinsätze zueinander angeordnet uns ausgerichtet werden. Durch die Anordnung des Drahts bzw. des Drahtgitters oder Drahtgeflechts in den Rillen kann eine Verdrehung der Keramikeinsätze um die Axialrichtung verhindert bzw. behindert werden. Das Drahtgitter bzw. das Drahtgeflecht kann eine rautenförmige Anordnung der einzelnen Drähte aufweisen. Die einzelnen Drähte des Drahtgitters bzw. des Drahtgeflechts können unter einem Winkel zwischen 30 Grad und 90 Grad, insbesondere zwischen 50 Grad und 70 Grad, vorzugsweise etwa 60 Grad, zueinander angeordnet sein.

Das Drahtgitter bzw. das Drahtgeflecht kann eine Mehrzahl von ersten Drähten aufweisen. Die ersten Drähte verlaufen insbesondere parallel zueinander und sind in einem Abstand zwischen 10 Millimetern und 150 Millimetern, vorzugsweise zwischen 25 Millimetern und 100 Millimetern, vorzugsweise zwischen 35 Millimetern und 50 Millimeter zueinander angeordnet. Der Abstand der ersten Drähte zueinander beträgt insbesondere 101 Prozent bis 150 Prozent, vorzugsweise zwischen 105 Prozent bis 130 Prozent, des Durchmessers der Keramikeinsätze.

Das Drahtgitter bzw. das Drahtgeflecht kann eine Mehrzahl von zweiten Drähten aufweisen. Die zweiten Drähte verlaufen insbesondere parallel zueinander und sind in einem Abstand zwischen 10 Millimetern und 150 Millimetern, vorzugsweise zwischen 25 Millimetern und 100 Millimetern, vorzugsweise zwischen 35 Millimetern und 50 Millimeter zueinander angeordnet. Der Abstand der ersten Drähte zueinander beträgt insbesondere 101 Prozent bis 150 Prozent, vorzugsweise zwischen 105 Prozent bis 130 Prozent, des Durchmessers der Keramikeinsätze. Der kürzeste Abstand der zweiten Drähte zueinander ist insbesondere größer als der kürzeste Abstand der ersten Drähte zueinander.

Die Keramikeinsätze können in einer Mehrzahl von Reihen angeordnet sein. Die einzelnen Reihen können versetzt zu einander angeordnet sein. Benachbarte Reihen können jeweils versetzt zu einander angeordnet sein. Der Versatz zwischen zwei benachbarten Reihen kann dem halben Durchmesser eines Keramikeinsatzes und dem Abstand zwischen zwei benachbarten Keramikeinsätzen betragen. Der Abstand zwischen zwei benachbarten Keramikeinsätzen innerhalb einer Reihe kann im Wesentlichen gleich dem Abstand zwischen zwei benachbarten Reihen sein. Eine zweite Reihe von Keramikeinsätzen kann um einen ersten Abstand versetzt zu einer ersten Reihe von Keramikeinsätzen angeordnet sein. Eine dritte Reihe von Keramikeinsätzen kann versetzt um den ersten Abstand zu der zweiten Reihe von Keramikeinsätzen angeordnet sein. Die erste Reihe von Keramikeinsätzen kann mit der zweiten Reihe von Keramikeinsätzen ausgerichtet sein.

Die Keramikeinsätze können alternativ rippenförmig oder riegelförmig ausgebildet sein. Die rippenförmigen oder riegelförmigen Keramikeinsätze können sich im Wesentlichen zwischen einer ersten Seitenfläche und einer zweiten Seitenfläche entlang einer Longitudinalrichtung erstrecken. Der Abstand zwischen der ersten Seitenfläche und der zweiten Seitenfläche kann größer als der Abstand zwischen der unteren Grundfläche und der oberen Grundfläche sein. Die Longitudinalrichtung kann orthogonal zur Axialrichtung ausgebildet sein. Die Erstreckung des Keramikeinsatzes in Longitudinalrichtung kann größer sein als die Erstreckung des Keramikeinsatzes in Axialrichtung.

Gemäß einer Ausführungsform der Erfindung bestehen die Keramikeinsätze im Wesentlichen aus Siliziumnitrid. Die Keramikeinsätze, insbesondere die oberen Grundflächen der Keramikeinsätze, weisen einen regelmäßigen achteckigen oder sechseckigen Querschnitt auf. Das Metallgussmaterial besteht im Wesentlichen aus Nickelhartguss, insbesondere Ni-Hard.

Der Plural und Singular der Keramikeinsätze wird in der obenstehenden und nachfolgenden Beschreibung weitestgehend synonym verwendet. Die Verwendung des Ausdrucks Keramikeinsatz bedeutet daher nicht, dass die in dem Zusammenhang beschriebenen Merkmale lediglich auf einen Keramikeinsatz beschränkt sind. Wenn Merkmale bezugnehmend auf einen Keramikeinsatz beschrieben werden, versteht der Fachmann, dass die restlichen Keramikeinsätze gleich ausgebildet sein können.

In einer Ausführungsform können die Keramikeinsätze ein Gewinde aufweisen. Das Metallgussmaterial kann ein dazu passendes Gewinde aufweisen. Die Keramikeinsätze können vom Metallgussmaterial umgossen werden oder nach dem Gießvorgang in das erstarrte und abgekühlte Metallgussmaterial eingeschraubt werden. Das Metallgussmaterial und die Keramikeinsätze haben insbesondere unterschiedliche Ausdehnungskoeffizienten. Werden die Keramikeinsätze bereits vom Metallgussmaterial umgossen, können beim Abkühlen Risse im Metallgussmaterial auftreten, welche insbesondere auf unterschiedliche Dehnungen im Metallgussmaterial und den Keramikeinsätzen zurückzuführen sind. Ein nachträgliches Einschrauben der Keramikeinsätze kann insbesondere die Rissbildung im Metallgussmaterial verhindern. Das Gewinde im Metallgussmaterial kann beim Gießvorgang hergestellt werden, insbesondere durch Platzhalter oder Croning-Kerne. Alternativ kann das Gewinde nachträglich in das Metallgussmaterial geschnitten werden. Die Keramikeinsätze dieser Ausführungsform weisen insbesondere einen runden Querschnitt auf. Die Keramikeinsätze können in Form einer Senkschraube ausgebildet sein. Unterhalb der oberen Grundfläche, welche insbesondere rund ausgebildet ist, kann ein konischer Abschnitt ausgebildet sein. Am Kopf der Senkschraube kann zusätzlich ein sich in Axialrichtung der Schraube erstreckender zusätzlicher Verschließbereich ausgebildet sein. Der zusätzliche Verschleißbereich ist insbesondere zylinderförmig ausgebildet. Durch den zusätzlichen Verschleißbereich wird insbesondere mehr verschleißbares Material bereitgestellt, wodurch die Lebensdauer des Verschleißteils insbesondere erhöht wird. Die restlichen oben beschriebenen Merkmale treffen auch auf diese Ausführungsform zu, sofern diese Merkmale nicht in Widerspruch stehen.

Gemäß einem zweiten Aspekt der Erfindung umfasst eine Mühle ein Verschleißteil gemäß dem ersten Aspekt der Erfindung.

Die Mühle kann eine Mahlplatte aufweisen. Die Mahlplatte kann ein Verschleißteil gemäß dem ersten Aspekt der Erfindung sein. Die Mühle kann ein oder mehrere Mahlwalzen aufweisen. Die ein oder mehrere Mahlwalzen können Verschleißteile gemäß dem ersten Aspekt der Erfindung sein.

Gemäß einem dritten Aspekt der Erfindung umfasst ein Verfahren zur Herstellung eines Verschleißteils einer Mühle das Bereitstellen einer Gussform für das Verschleißteil, das Anordnen von Keramikeinsätzen in der Gussform und das Gießen von Metallgussmaterial in die Gussform.

Die Keramikeinsätze können, wie im Rahmen des ersten Aspekts der Erfindung beschrieben, ausgebildet sein.

Die Keramikeinsätze können im Wesentlichen aus einer Silizium-Kohlenstoff-Verbindung, insbesondere aus Siliziumcarbid, bestehen. Die Keramikeinsätze können im Wesentlichen aus einer Silizium-Stickstoff-Verbindung, insbesondere aus Siliziumnitrid, bestehen.

Die Keramikeinsätze können im Wesentlichen einen acht- oder mehreckigen Querschnitt aufweisen. Die Keramikeinsätze können einen regelmäßigen Querschnitt, insbesondere einen regelmäßigen achteckigen oder sechseckigen Querschnitt, aufweisen.

Das Verfahren kann des Weiteren das Anbringen der Keramikeinsätze an einem Trägernetz umfassen. Die Keramikeinsätze können an einem Trägernetz angebracht sein. Das Trägernetz kann anschließend in die Gussform eingebracht werden. Die Keramikeinsätze können mithilfe des Trägernetzes in der Gussform ausgerichtet werden. Die Keramikeinsätze können mittels einer Blechschablone innerhalb der Gussform ausgerichtet werden. Die Keramikeinsätze können an einem Draht, Drahtgitter oder Drahtgeflecht befestigt werden und/oder mittels des Drahts, des Drahtgitters oder des Drahtgeflechts innerhalb der Gussform ausgerichtet werden, insbesondere in Zusammenwirkung mit den ersten und/oder zweiten Rillen der Keramikeinsätze. Der Draht, das Drahtgitter bzw. das Drahtgeflecht können in den ersten und/oder zweiten Rillen der Keramikeinsätze zumindest mittelbar befestigt werden, insbesondere darin eingeklebt, eingerastet oder eingeclipst. Knotenpunkte des Drahtgitters bzw. des Drahtgeflechts können in den Aussparungen, insbesondere den zentralen Aussparungen, der Keramikeinsätze angeordnet sein. Das Drahtgitter bzw. das Drahtgeflecht kann eine rautenförmige Anordnung der einzelnen Drähte aufweisen.

Die Keramikeinsätze können eine Öffnung aufweisen. Die Keramikeinsätze können mittels eines die Öffnung durchdringenden Befestigungsmittels an der Gussform befestigt werden. Die Keramikeinsätze können eine Bohrung, insbesondere eine Zentralbohrung, aufweisen. Die Keramikeinsätze können mittels einer in der Bohrung angeordneten Schraube oder Niete an der Gussform befestigt werden.

Das Verfahren kann das Bereitstellen einer zweiten Gussform, insbesondere mehrerer zweiter Gussformen, umfassen. Das Verfahren kann das Gießen der Keramikeinsätze in der zweiten Gussform, insbesondere den mehreren zweiten Gussformen, umfassen. Das Gießen der Keramikeinsätze kann dem Anordnen der Keramikeinsätze in der Gussform vorhergehen.

Das Verfahren kann des Weiteren das Formen von Grünlingen, insbesondere aus Siliziumnitrid oder Siliziumcarbid, umfassen. Das Verfahren kann des Weiteren das Sintern der Grünlinge zu Keramikeinsätzen umfassen.

Gemäß einer Ausführungsform wird das Metallgussmaterial zunächst ohne Keramikeinsätze in die Gussform gegossen. Nachdem das Metallgussmaterial erstarrt ist können die Keramikeinsätze in das Metallgussmaterial eingeschraubt werden. Die Keramikeinsätze weisen hierzu insbesondere ein Gewinde auf. Das Metallgussmaterial weist ebenfalls ein Gewinde auf. Das Gewinde im Metallgussmaterial kann während dem Gießvorgang geformt werden. Insbesondere werden hierzu vor dem Gießen des Metallgussmaterial in die Gussform Platzhalter, insbesondere in Form von Croning-Kernen, in der Gussform platziert. Die Platzhalter können insbesondere weitestgehend die gleiche Form, wie die einzuschreibenden Keramikeinsätze aufweisen. Alternativ kann das Gewinde nach dem Gießvorgang in das Metallgussmaterial geschnitten werden. Die Keramikeinsätze können wie am Ende des ersten Aspekts der Erfindung beschrieben ausgebildet sein.

Ein vierter Aspekt der Erfindung umfasst die Verwendung von in einem Metallgussmaterial eingebetteten Siliziumkeramikeinsätzen in einem Verschleißteil einer Mühle. Das Verschleißteil kann eine Mahlwalze sein. Das Verschleißteil kann eine Mahlplatte sein.

Die Keramikeinsätze können wie im Rahmen des ersten Aspekts der Erfindung beschrieben ausgebildet sein. Das Metallgussmaterial kann wie im Rahmen des ersten Aspekts der Erfindung beschrieben ausgebildet sein.

Die nachfolgenden Ausführungen beziehen sich sowohl auf den ersten Aspekt, den zweiten Aspekt, den dritten Aspekt als auch den vierten Aspekt der Erfindung.

Die Keramikeinsätze können dicht ausgebildet sein. Die Keramikeinsätze können massiv ausgebildet sein. Die Keramikeinsätze können aus Vollkeramik bestehen.

Die Keramikeinsätze können eine Dichte von 2 Gramm pro Kubikzentimeter (g/cm³) bis 4 Gramm pro Kubikzentimeter, vorzugsweise 2,5 Gramm pro Kubikzentimeter bis 3,5 Gramm pro Kubikzentimeter, vorzugsweise 3,1 Gramm pro Kubikzentimeter bis 3,3 Gramm pro Kubikzentimeter aufweisen.

Die Keramikeinsätze können im Wesentlichen porenfrei sein. Die Keramikeinsätze können einen Porenanteil von weniger als 5 Volumenprozent, vorzugsweise weniger als 3 Volumenprozent, vorzugsweise weniger als 1 Volumenprozent aufweisen. Die Keramikeinsätze können einen Porenanteil von weniger als 0,1 Volumenprozent aufweisen.

Die Keramikeinsätze können im Wesentlichen aus Siliziumkeramik bestehen. Die Keramikeinsätze können eine Silizium-Kohlenstoffverbindung, insbesondere Siliziumcarbid, aufweisen. Die Keramikeinsätze können aus einer Silizium-Kohlenstoffverbindung, insbesondere aus Siliziumcarbid, bestehen. Die Keramikeinsätze können eine Silizium-Stickstoffverbindung, insbesondere Siliziumnitrid, aufweisen. Die Keramikeinsätze können eine Silizium-Stickstoffverbindung, insbesondere aus Siliziumnitrid, bestehen.

Die Keramikeinsätze können wenigstens 70 Massenprozent Silizium, vorzugsweise 80 Massenprozent Silizium, vorzugsweise 90 Massenprozent Silizium, insbesondere in Form von Siliziumcarbid oder Siliziumnitrid aufweisen. Die Keramikeinsätze können wenigstens 70 Massenprozent, vorzugsweise 80 Massenprozent, vorzugsweise 90 Massenprozent, Siliziumcarbid oder Siliziumnitrid, aufweisen.

Das Metallgussmaterial kann hochlegiertes, verschleißbeständiges Gusseisen umfassen. Das Metallgussmaterial kann Nickelhartguss umfassen. Das Metallgussmaterial kann im Wesentlichen aus hochlegiertem, verschleißbeständigem Gusseisen bestehen. Das Metallgussmaterial kann im Wesentlichen aus Nickelhartguss bestehen.

Das Metallgussmaterial kann aus weißerstarrendem Gusseisen bestehen. Der Nickelhartguss kann Ni-Hard, insbesondere Ni-Hard IV, sein. Das Metallgussmaterial kann 8 Massenprozent bis 10 Massenprozent Chrom aufweisen. Das Metallgussmaterial kann 4 Massenprozent bis 6 Massenprozent Nickel aufweisen. Das Metallgussmaterial kann 1,5 Massenprozent bis 2,5 Massenprozent Silizium aufweisen. Das Metallgussmaterial kann im Wesentlichen 9 Massenprozent Chrom, 5 Massenprozent Nickel und 2 Massenprozent Silizium aufweisen.

Das Verschleißteil gemäß dem ersten Aspekt der Erfindung kann mit Verfahrensschritten des Verfahrens gemäß dem dritten Aspekt der Erfindung gefertigt sein. Die Mühle gemäß dem zweiten Aspekt der Erfindung kann ein oder mehrere Verschleißteile gemäß dem ersten Aspekt der Erfindung umfassen. Das Verfahren gemäß dem dritten Aspekt der Erfindung kann zur Herstellung eines Verschleißteils gemäß dem ersten Aspekt der Erfindung verwendet werden. Die im Verfahren beschriebenen Komponenten, insbesondere die Keramikeinsätze und/oder das Metallgussmaterial, können, wie im Rahmen des ersten Aspekts der Erfindung beschrieben, ausgebildet sein.

Die Verwendung gemäß dem vierten Aspekt der Erfindung kann das Verfahren oder Verfahrensschritte gemäß dem dritten Aspekt der Erfindung umfassen. Die Verwendung gemäß dem vierten Aspekt der Erfindung kann mit einem Verschleißteil gemäß dem ersten Aspekt der Erfindung erfolgen.

Wie in der Beschreibung der verschiedenen beschriebenen Ausführungsformen und den beigefügten Ansprüchen verwendet, sind die Singularformen so zu verstehen, dass sie auch die Pluralformen enthalten und umgekehrt, es sei denn, aus dem Kontext geht eindeutig etwas Anderes hervor.

Die Ausdrücke "erstes", "zweites", "drittes" und "viertes" sind lediglich als Bezeichnungen für ein bestimmtes Element oder eine bestimmte Komponente zu verstehen und müssen nicht unbedingt eine bestimmte Reihenfolge oder Anordnung der genannten Komponenten oder Elemente angeben. So impliziert beispielsweise das Vorhandensein eines vierten Elements/Komponente nicht zwangsläufig das Vorhandensein eines ersten, zweiten oder dritten Elements/Komponente und umgekehrt.

Im Folgenden werden vorteilhafte Ausführungsformen der Erfindung anhand der beigefügten Figuren näher erläutert.
Figur 1 zeigt eine perspektivische Ansicht eines erfindungsgemäßen Verschleißteils Form einer Mahlwalze.
Fig. 2 zeigt eine perspektivische Ansicht eines in Fig. 1 dargestellten erfindungsgemäßen Keramikeinsatzes.
Fig. 3 zeigt eine Seitenansicht des in Fig. 2 dargestellten Keramikeinsatzes.
Fig. 4 zeigt eine Draufsicht auf einen Ausschnitt der Arbeitsfläche der in Fig. 1 dargestellten Mahlwalze.
Fig. 5 zeigt eine perspektivische Ansicht und eine Seitenansicht einer weiteren Ausführungsform eines erfindungsgemäßen Keramikeinsatzes.
Fig. 6 zeigt eine perspektivische Ansicht und eine Seitenansicht einer weiteren Ausführungsform eines erfindungsgemäßen Keramikeinsatzes.
Fig. 7 zeigt eine perspektivische Ansicht und eine Seitenansicht einer weiteren Ausführungsform eines erfindungsgemäßen Keramikeinsatzes.
Fig. 8 zeigt eine perspektivische Ansicht und eine Seitenansicht einer weiteren Ausführungsform eines erfindungsgemäßen Keramikeinsatzes.
Fig. 9 zeigt eine perspektivische Ansicht und eine Seitenansicht einer weiteren Ausführungsform eines erfindungsgemäßen Keramikeinsatzes.
Fig. 10 zeigt eine perspektivische Ansicht und eine Seitenansicht einer weiteren Ausführungsform eines erfindungsgemäßen Keramikeinsatzes.
Fig. 11 zeigt eine perspektivische Ansicht und eine Seitenansicht einer weiteren Ausführungsform eines erfindungsgemäßen Keramikeinsatzes.
Fig. 12 zeigt eine perspektivische Ansicht und eine Seitenansicht einer weiteren Ausführungsform eines erfindungsgemäßen Keramikeinsatzes.
Fig. 13 zeigt eine perspektivische Ansicht einer weiteren Ausführungsform eines erfindungsgemäßen Verschleißteils in Form einer Mahlwalze.
Fig. 14 zeigt eine perspektivische Ansicht eines in Fig. 13 dargestellten erfindungsgemäßen Keramikeinsatzes.
Fig. 15 zeigt eine Seitenansicht des in Fig. 14 dargestellten Keramikeinsatzes.
Fig. 16 zeigt eine perspektivische Ansicht einer weiteren Ausführungsform eines erfindungsgemäßen Keramikeinsatzes.
Fig. 17 zeigt eine perspektivische Ansicht einer weiteren Ausführungsform eines erfindungsgemäßen Keramikeinsatzes.
Fig. 18 zeigt eine perspektivische Ansicht einer weiteren Ausführungsform eines erfindungsgemäßen Keramikeinsatzes.
Fig. 19 zeigt eine Untersicht einer erfindungsgemäßen Anordnung der in Fig. 18 gezeigten Keramikeinsätze 3 an einem Drahtgitter

Fig. 1 zeigt eine perspektivische Ansicht eines erfindungsgemäßen Verschleißteils 1 in Form einer Mahlwalze. Die Mahlwalze 1 weist ein Metallgussmaterial 2 und eine Vielzahl von Keramikeinsätzen 3 auf. Die Keramikeinsätze 3 sind vom Metallgussmaterial 2 umgeben beziehungsweise darin eingebettet. Die Mahlwalze 1 weist eine Arbeitsfläche 4 auf. Die Arbeitsfläche 4 wird auch als Mahlfläche bezeichnet. Bei der vorgesehenen Verwendung der Mahlwalze 1 ist die Arbeitsfläche 4 dem zu mahlenden Mahlgut zugewandt. Die Arbeitsfläche 4 ist im radial äußeren Bereich der Mahlwalze 1 angeordnet. Die Keramikeinsätze 3 beziehungsweise die oberen Grundflächen 5 der Keramikeinsätze 3 sind in der Arbeitsfläche 4 angeordnet. Die oberen Grundflächen 5 der Keramikeinsätze 3 bilden die Arbeitsfläche 4. Die Keramikeinsätze 3 weisen einen regelmäßigen achteckigen Querschnitt auf. Andere Querschnittsformen, beispielsweise ein regelmäßiges Sechseck, sind ebenfalls möglich.

Fig. 2 und 3 zeigen eine perspektivische Ansicht beziehungsweise eine Seitenansicht eines in Fig. 1 dargestellten erfindungsgemäßen Keramikeinsatzes 3. Der Keramikeinsatz 3 weist eine obere Grundfläche 5 und eine untere Grundfläche 6 auf. Die obere Grundfläche 5 ist gegenüber der unteren Grundfläche 6 angeordnet. Der Keramikeinsatz 3 erstreckt sich entlang einer Axialrichtung 100 zwischen der unteren Grundfläche 6 und der oberen Grundfläche 5. Die oberen Grundfläche 5 weist einen regelmäßigen achteckigen Querschnitt auf. Die untere Grundfläche 6 weist einen regelmäßigen achteckigen Querschnitt auf. Der Keramikeinsatz weist acht Mantelflächen 7 auf. Die Mantelflächen 7 erstrecken sich zwischen der untere Grundfläche 6 und der oberen Grundfläche 5. In den Mantelflächen 7 ist eine Einkerbung 8 angeordnet. Die Einkerbung 8 verläuft in Umfangsrichtung um den Keramikeinsatz 3 herum. In Ausführungsformen kann die Einkerbung 8 unterbrochen und/oder nur in manchen Mantelflächen 7 angeordnet sein. Die Einkerbung 8 unterteilt den Keramikeinsatz 3 in einen oberen Abschnitt 9 und einen unteren Abschnitt 10. Der obere Abschnitt 9 umfasst die obere Grundfläche 5. Der untere Abschnitt 10 umfasst die untere Grundfläche 6.

Fig. 4 zeigt eine Draufsicht auf einen Ausschnitt der Arbeitsfläche 4 der in Fig. 1 dargestellten Mahlwalze 1. Die Arbeitsfläche 4 ist in abgewickelter Form, also ohne Krümmung, dargestellt. Fig. 4 zeigt insbesondere die Anordnung der Keramikeinsätze 3 beziehungsweise der oberen Grundflächen 5 in dem Metallgussmaterial 2. Ein erster Abstand 50 zwischen zwei Keramikeinsätzen 3 beträgt zwischen 7 Millimeter und 8 Millimeter. Ein zweiter Abstand 51 zwischen zwei Keramikeinsätzen 3 beträgt zwischen 3 Millimeter und 4 Millimeter. Der Durchmesser 52 der Keramikeinsätze 3, insbesondere der Abstand zwischen zwei gegenüberliegenden Mantelflächen 7, beträgt 45 Millimeter. Die Keramikeinsätze 3 sind in Reihen gruppiert angeordnet. In dem in Fig. 4 abgebildeten Ausschnitt umfasst jede Reihe drei Keramikeinsätze 3. Benachbarte Reihen sind um einen Versatzabstand 53 versetzt zueinander angeordnet. Der Versatzabstand 53 beträgt zwischen 26 Millimeter und 27 Millimeter. Eine zweite Reihe 12 ist benachbart zu einer ersten Reihe 11 angeordnet. Die zweite Reihe 12 ist um den Versatzabstand 53 versetzt zur ersten Reihe 11 angeordnet. Eine dritte Reihe 13 ist benachbart zur zweiten Reihe 12 angeordnet. Die dritte Reihe 13 ist um den Versatzabstand 53 versetzt zur zweiten Reihe 12 angeordnet. Die dritte Reihe 13 ist mit der ersten Reihe 11 ausgerichtet, beziehungsweise sind die Keramikeinsätze 3 der dritten Reihe 13 mit den Keramikeinsätzen 3 der ersten Reihe 11 ausgerichtet. Insgesamt sind in Fig. 4 sechs Reihen dargestellt. Die erste Reihe 11, die dritte Reihe 13 und die fünfte Reihe 15 sind zueinander ausgerichtet angeordnet. Die zweite Reihe 12, die vierte Reihe 14 und die sechste Reihe 16 sind zueinander ausgerichtet angeordnet.

Fig. 5 zeigt eine perspektivische Ansicht und eine Seitenansicht einer weiteren Ausführungsform eines erfindungsgemäßen Keramikeinsatzes 3. Im Vergleich zu den in den Fig. 2 und 3 gezeigten Ausführungsform weist der Keramikeinsatz 3 in Fig. 5 eine zentrale Aussparung 17 in Form einer Zentralbohrung auf. Die Aussparung 17 bzw. die Bohrung ist lediglich in den gezeigten Ausführungsformen exemplarisch zentral angeordnet, kann jedoch auch an einer anderen Stelle angeordnet sein. Die Zentralbohrung 17 erstreckt sich in Axialrichtung 100 von der unteren Grundfläche 6 zur oberen Grundfläche 5. Die Zentralbohrung 17 ist mittig in der oberen Grundfläche 5 und der unteren Grundfläche 6 angeordnet. Die Ausführungsform kann jedoch auch ohne Zentralbohrung 17 ausgeführt sein. Im Vergleich zur Ausführungsform in Fig. 2 und 3 weist zudem der obere Abschnitt 9 eine geringere Höhe auf.

Fig. 6 zeigt eine perspektivische Ansicht und eine Seitenansicht einer weiteren Ausführungsform eines erfindungsgemäßen Keramikeinsatzes 3. Im Vergleich zu der in Fig. 5 gezeigten Ausführungsform weist der Keramikeinsatz 3 eine erste Abrundung 18 zwischen dem unterem Abschnitt 10 und der Einkerbung 8 auf. Die Kanten zwischen den Mantelflächen 7 des unteren Abschnitts 10 und der Einkerbung 8 sind abgerundet. Zudem weist der untere Abschnitt 10 einen kreisförmigen Querschnitt auf.

Der Keramikeinsatz 3 kann auch ohne Zentralbohrung 17 ausgeführt sind. Der Keramikeinsatz 3 kann auch ohne erste Abrundung 18 ausgeführt sein. Der Querschnitt des unteren Abschnitts 10 kann achteckig, insbesondere gleich dem Querschnitt des oberen Abschnitts 9, ausgebildet sein.

Fig. 7 zeigt eine perspektivische Ansicht und eine Seitenansicht einer weiteren Ausführungsform eines erfindungsgemäßen Keramikeinsatzes 3. Im Vergleich zu der in Fig. 6 gezeigten Ausführungsform weist der Keramikeinsatz 3 zweite Abrundungen 19 zwischen dem oberen Abschnitt 9 und der Einkerbung 8 auf. Die Kanten zwischen den Mantelflächen 7 des oberen Abschnitts 9 und der Einkerbung 8 sind abgerundet. Zudem weist der Keramikeinsatz 3 dritte Abrundungen 20 zwischen benachbarten Mantelflächen 7 des oberen Abschnitts 9 auf. Die Kanten zwischen benachbarten Mantelflächen 7 des oberen Abschnitts 9 sind abgerundet.

Der Keramikeinsatz 3 kann auch ohne Zentralbohrung 17 ausgeführt sein, oder mit zwei Bohrungen 17 oder Aussparungen 17 ausgeführt sein. Der Querschnitt des unteren Abschnitts 10 kann achteckig, insbesondere gleich dem Querschnitt des oberen Abschnitts 9, ausgebildet sein. Der Keramikeinsatz 3 kann auch ohne erste Abrundung 18 ausgeführt sein. Der Keramikeinsatz 3 kann auch ohne zweite Abrundung 19 ausgeführt sein. Der Keramikeinsatz 3 kann auch ohne dritte Abrundung 20 ausgeführt sein.

Fig. 8 zeigt eine perspektivische Ansicht und eine Seitenansicht einer weiteren Ausführungsform eines erfindungsgemäßen Keramikeinsatzes 3. Im Vergleich zu der in Fig. 6 gezeigten Ausführungsform weist der untere Abschnitt 10 des Keramikeinsatzes 3 einen kleineren Durchmesser als der obere Abschnitt 9 auf. Die untere Grundfläche 6 hat einen kleineren Durchmesser als die obere Grundfläche 5. Der Keramikeinsatz weist eine Pilzform auf.

Der Keramikeinsatz 3 kann auch ohne Zentralbohrung 17 ausgeführt sind. Der Querschnitt des unteren Abschnitts 10 kann achteckig, insbesondere gleich dem Querschnitt des oberen Abschnitts 9, ausgebildet sein. Der Keramikeinsatz 3 kann auch ohne erste Abrundung 18 ausgeführt sein. Der Keramikeinsatz 3 kann auch ohne zweite Abrundung 19 ausgeführt sein. Der Keramikeinsatz 3 kann auch ohne dritte Abrundung 20 ausgeführt sein.

Fig. 9 zeigt eine perspektivische Ansicht und eine Seitenansicht einer weiteren Ausführungsform eines erfindungsgemäßen Keramikeinsatzes 3. Im Vergleich zu der in Fig. 8 gezeigten Ausführungsform weist der untere Abschnitt 10 des Keramikeinsatzes 3 einen Hohlraum 21 auf. Der Hohlraum 21 erstreckt sich in Axialrichtung 100 von der unteren Grundfläche 6 bis in die Einkerbung 8. Der Hohlraum 21 erstreckt sich bis zum Rand des oberen Abschnitts 9. Der untere Abschnitt 10 ist somit ringförmig ausgebildet. Der untere Abschnitt 10 weist des Weiteren vier Aussparungen 22 auf. Die Aussparungen 22 sind in Umfangsrichtung des Keramikeinsatzes 3 gleichmäßig verteilt. Die Aussparungen 22 erstrecken sich über einen Teil der Wandstärke des ringförmigen unteren Bereichs 10.

Der Keramikeinsatz 3 kann auch mit Zentralbohrung 17 ausgeführt sind. Der Querschnitt des unteren Abschnitts 10 kann achteckig, insbesondere gleich dem Querschnitt des oberen Abschnitts 9, ausgebildet sein. Der Keramikeinsatz 3 kann auch ohne erste Abrundung 18 ausgeführt sein. Der Keramikeinsatz 3 kann auch ohne zweite Abrundung 19 ausgeführt sein. Der Keramikeinsatz 3 kann auch ohne dritte Abrundung 20 ausgeführt sein. Der untere Abschnitt 10 und der obere Abschnitt 9 können den gleichen Durchmesser aufweisen. Die untere Grundfläche 6 und die obere Grundfläche 5 können den gleichen Durchmesser aufweisen. Der Keramikeinsatz 3 kann auch ohne Hohlraum 21 ausgebildet sein. Der Keramikeinsatz 3 kann auch ohne Aussparungen 22 ausgebildet sein.

Fig. 10 zeigt eine perspektivische Ansicht und eine Seitenansicht einer weiteren Ausführungsform eines erfindungsgemäßen Keramikeinsatzes 3. Im Vergleich zu der in Fig. 9 gezeigten Ausführungsform erstrecken sich die Aussparungen 22 über die gesamte Wandstärke des unteren Abschnitts 10.

Der Keramikeinsatz 3 kann auch mit Zentralbohrung 17 ausgeführt sind. Der Querschnitt des unteren Abschnitts 10 kann achteckig, insbesondere gleich dem Querschnitt des oberen Abschnitts 9, ausgebildet sein. Der Keramikeinsatz 3 kann auch ohne erste Abrundung 18 ausgeführt sein. Der Keramikeinsatz 3 kann auch ohne zweite Abrundung 19 ausgeführt sein. Der Keramikeinsatz 3 kann auch ohne dritte Abrundung 20 ausgeführt sein. Der untere Abschnitt 10 und der obere Abschnitt 9 können den gleichen Durchmesser aufweisen. Die untere Grundfläche 6 und die obere Grundfläche 5 können den gleichen Durchmesser aufweisen. Der Keramikeinsatz 3 kann auch ohne Hohlraum 21 ausgebildet sein. Der Keramikeinsatz 3 kann auch ohne Aussparungen 22 ausgebildet sein.

Fig. 10 zeigt eine perspektivische Ansicht und eine Seitenansicht einer weiteren Ausführungsform eines erfindungsgemäßen Keramikeinsatzes 3. Der Keramikeinsatz 3 weist eine obere Grundfläche 5 und eine untere Grundfläche 6 auf. Die obere Grundfläche 5 ist gegenüber der unteren Grundfläche 6 angeordnet. Der Keramikeinsatz 3 erstreckt sich entlang einer Axialrichtung 100 zwischen der unteren Grundfläche 6 und der oberen Grundfläche 5. Die oberen Grundfläche 5 weist einen regelmäßigen achteckigen Querschnitt auf. Die untere Grundfläche 6 weist einen regelmäßigen achteckigen Querschnitt auf. Der Keramikeinsatz weist acht Mantelflächen 7 auf. Die Mantelflächen 7 erstrecken sich zwischen der untere Grundfläche 6 und der oberen Grundfläche 5. Der Keramikeinsatz weist eine zentrale Aussparung in Form einer Zentralbohrung 17 auf. Die Zentralbohrung 17 erstreckt sich in Axialrichtung 100 von der unteren Grundfläche 6 zur oberen Grundfläche 5. Die Mantelflächen 7 weisen gitterförmige Einkerbungen auf. Die gitterförmigen Einkerbungen sind vollflächig über die Mantelflächen 7 verteilt. Die untere Grundfläche 6 weist gitterförmige Einkerbungen auf. Die gitterförmigen Einkerbungen sind vollflächig über die untere Grundfläche 6 verteilt.

Der Keramikeinsatz 3 kann auch ohne Zentralbohrung 17 ausgeführt sein. Der Keramikeinsatz 3 kann beliebige Merkmale und Kombinationen von Merkmalen der in den Fig. 2 bis 10 gezeigten Ausführungsformen aufweisen.

Fig. 11 zeigt eine perspektivische Ansicht und eine Seitenansicht einer weiteren Ausführungsform eines erfindungsgemäßen Keramikeinsatzes 3. Der Keramikeinsatz 3 weist eine obere Grundfläche 5 und eine untere Grundfläche 6 auf. Die obere Grundfläche 5 ist gegenüber der unteren Grundfläche 6 angeordnet. Der Keramikeinsatz 3 erstreckt sich entlang einer Axialrichtung 100 zwischen der unteren Grundfläche 6 und der oberen Grundfläche 5. Die oberen Grundfläche 5 weist einen regelmäßigen achteckigen Querschnitt auf. Die untere Grundfläche 6 weist einen regelmäßigen achteckigen Querschnitt auf. Der Keramikeinsatz weist acht Mantelflächen 7 auf. Die Mantelflächen 7 erstrecken sich zwischen der untere Grundfläche 6 und der oberen Grundfläche 5. Zudem weist der Keramikeinsatz 3 dritte Abrundungen 20 zwischen benachbarten Mantelflächen 7 auf. Die Kanten zwischen benachbarten Mantelflächen 7 sind abgerundet. Der Keramikeinsatz 3 weist einen Befestigungsbogen 23 auf. Der Befestigungsbogen 23 ist an zwei Stellen an der unteren Grundfläche 6 angebracht. Der Befestigungsgriff 23 erstreckt sich von der unteren Grundfläche 6, insbesondere in Axialrichtung 100. Ein zweiter Hohlraum 24 ist zwischen dem Befestigungsbogen 23 und der unteren Grundfläche 6 ausgebildet.

Der Keramikeinsatz 3 kann beliebige Merkmale und Kombinationen von Merkmalen der in den Fig. 2 bis 11 gezeigten Ausführungsformen aufweisen.

Die Keramikeinsätze 3 des in Fig. 1 gezeigte erfindungsgemäßen Verschleißteils 1 in Form einer Mahlwalze können gemäß jeder der in den Fig. 2 bis 12 gezeigten Ausführungsformen ausgebildet sein. Der Fachmann versteht, dass auch beliebige Kombinationen möglich sind, das Verschleißteil 1 also auch Keramikeinsätze 3 unterschiedlicher Ausführungsformen aufweisen kann.

Fig. 13 zeigt eine perspektivische Ansicht einer weiteren Ausführungsform eines erfindungsgemäßen Verschleißteils 1 in Form einer Mahlwalze. Die Mahlwalze 1 weist ein Metallgussmaterial 2 und eine Vielzahl von Keramikeinsätzen 3 auf. Die Keramikeinsätze 3 sind vom Metallgussmaterial 2 umgeben beziehungsweise darin eingebettet. Die Mahlwalze 1 weist eine Arbeitsfläche 4 auf. Die Arbeitsfläche 4 wird auch als Mahlfläche bezeichnet. Bei der vorgesehenen Verwendung der Mahlwalze 1 ist die Arbeitsfläche 4 dem zu mahlenden Mahlgut zugewandt. Die Arbeitsfläche 4 ist im radial äußeren Bereich der Mahlwalze 1 angeordnet. Die Keramikeinsätze 3 beziehungsweise die oberen Grundflächen 5 der Keramikeinsätze 3 sind in der Arbeitsfläche 5 angeordnet. Die oberen Grundflächen 5 der Keramikeinsätze 3 bilden die Arbeitsfläche 5. Die Keramikeinsätze 3 sind rippenförmig beziehungsweise riegelförmig ausgebildet.

Fig. 14 und 15 zeigen eine perspektivische Ansicht beziehungsweise eine Seitenansicht eines in Fig. 13 dargestellten erfindungsgemäßen Keramikeinsatzes 3. Der Keramikeinsatz 3 weist eine obere Grundfläche 5 und eine untere Grundfläche 6 auf. Die obere Grundfläche 5 ist gegenüber der unteren Grundfläche 6 angeordnet. Der Keramikeinsatz 3 erstreckt sich entlang einer Axialrichtung 100 zwischen der unteren Grundfläche 6 und der oberen Grundfläche 5. Der Keramikeinsatz 3 weist des weiteren zwei Mantelflächen 7. Die Mantelflächen 7 sind gegenüberliegend angeordnet und erstecken im Wesentlichen in Axialrichtung 100 beziehungsweise etwas geneigt dazu zwischen der oberen Grundfläche 5 und der unteren Grundfläche 6.

Der Keramikeinsatz 3 erstreckt sich zwischen einer ersten Seitenfläche 24 und einer zweiten Seitenfläche 25 entlang einer Longitudinalrichtung 200, die orthogonal zur Axialrichtung 100 ausgerichtet ist. Die erste Seitenfläche 24 und die zweite Seitenfläche 25 sind im Wesentlichen orthogonal zur Longitudinalrichtung 200 angeordnet. Der Abstand zwischen der ersten Seitenfläche 24 und der zweiten Seitenfläche 25 ist größer als der Abstand zwischen der unteren Grundfläche 6 und der oberen Grundfläche 5. Die Erstreckung des Keramikeinsatzes 3 in Longitudinalrichtung 200 ist größer als die Erstreckung des Keramikeinsatzes 3 in Axialrichtung 100.

Jede der beiden Mantelflächen 7 weist eine Einkerbung 8 auf. Die Einkerbungen 8 erstrecken sich jeweils in Longitudinalrichtung 200 von der ersten Seitenfläche 24 zur zweiten Seitenfläche 25.

Fig. 16 und 17 zeigen perspektivische Ansichten von weiteren Ausführungsformen erfindungsgemäßer Keramikeinsätze 3. Im Vergleich zu den zuvor gezeigten Keramikeinsätzen 3 weisen die in den Fig. 16 und 17 dargestellten Keramikeinsätze 3 eine runde obere Grundfläche 5 auf. Insbesondere weisen die Keramikeinsätze 3 die Form einer Senkschraube auf. Die Keramikeinsätze 3 können einen konischen Abschnitt 26 aufweisen, welcher sich insbesondere von der oberen Grundfläche 5 weg entgegen der Axialrichtung 100 erstreckt. In der in Fig. 17 gezeigten Ausführungsform ist ein zusätzlicher Verschleißbereich 27 zwischen der oberen Grundfläche 5 und dem konischen Bereich 5 ausgebildet. Der zusätzliche Verschleißbereich 27 ist zylinderförmig und hat denselben Durchmesser, wie die obere Grundfläche 5. Die Keramikeinsätze 3 weisen des Weiteren einen Gewindebereich 28 auf. Der Gewindebereich 28 weist ein Gewinde 29 auf, welches insbesondere in die Mantelfläche des Gewindebereichs 28 geformt ist. Der Gewindebereich 28 kann an den konischen Bereich 26 angrenzen. In Ausführungsformen ohne konischen Bereich 26 kann der Gewindebereich 28 an den zusätzlichen Verschleißbereich 27 angrenzen. In die obere Grundfläche 5, insbesondere in der Mitte der oberen Grundfläche 5, kann eine Einkerbung 30 geformt sein. Die Einkerbung 30 kann die Form eines regelmäßigen Sechsecks aufweisen. Insbesondere kann die Einkerbung 30 dazu ausgebildet sein, mit einem Werkzeug, insbesondere einem (Innen)-Sechskantschlüssel oder Inbusschlüssel, in Eingriff gebracht zu werden. Die Einkerbung 30 kann dazu ausgebildet sein, eine Rotation des Werkzeugs auf den Keramikeinsatz 3 zu übertragen, wodurch insbesondere das Einschrauben des Keramikeinsatzes 3 in die das Verschleißteil 1 beziehungsweise die Metallgussmatrix 2 ermöglicht wird.

Fig. 18 zeigt eine perspektivische Ansicht einer weiteren Ausführungsform eines erfindungsgemäßen Keramikeinsatzes 3. Der Keramikeinsatz 3 weist an der unteren Grundfläche 6 eine erste Rille 31 und eine zweite Rille 32 auf. Der Keramikeinsatz 3 kann auch nur die erste Rille 31 aufweisen. Die erste Rille 31 und die zweite Rille 32 weisen einen Schnittpunkt 33 auf. Die Schnittpunkt 33 ist zentral in der unteren Grundfläche 6 angeordnet und liegt in der Aussparung 17. Dies muss jedoch nicht der Fall sein. Der Keramikeinsatz 3 kann auch ohne Aussparung 17 ausgebildet sein. Die Schnittpunkt 33 kann auch nicht zentral angeordnet sein. Die in Fig. 18 gezeigte erste Rille 31 und/oder zweite Rille 32 kann in jeder der in den Fig. 2, 3 und 5 bis 11 gezeigten Ausführungsformen ausgebildet sein.

Fig. 19 zeigt eine Untersicht einer erfindungsgemäßen Anordnung der in Fig. 18 gezeigten Keramikeinsätze 3 an einem Drahtgitter 34 bzw. Drahtgeflecht 34. Das Drahtgitter 34 umfasst eine Mehrzahl von parallel zueinander verlaufenden ersten Drähten 35. Benachbarte erste Drähte 35 sind durch einen ersten Drahtabstand 60 voneinander beabstandet. Das Drahtgitter 34 umfasst eine Mehrzahl von parallel zueinander verlaufenden zweiten Drähten 36. Benachbarte zweite Drähte 36 sind durch einen zweiten Drahtabstand 61 voneinander beabstandet. Der erste Drahtabstand 60 ist geringer als der zweite Drahtabstand 61.

Die ersten Drähte 35 sind unter einem Winkel 62 zu den zweiten Drähten 36 angeordnet. Die ersten Drähte 35 und zweiten Drähte 36 bilden insbesondere ein Rautenmuster. Die ersten Drähte 35 kreuzen die zweiten Drähte 36 an Drahtschnittpunkten 37. Die Drahtschnittpunkte 37 fallen mit den Schnittpunkten 33 zwischen den ersten Rillen 31 und zweiten Rillen 32 der Keramikeinsätze 3 zusammen und können insbesondere darin befestigt, zum Beispiel eingeklebt, sein. Die ersten Drähte 35 sind in den ersten Rillen 31 der Keramikeinsätze 3 angeordnet. Die zweiten Drähte 36 sind in den zweiten Rillen 32 der Keramikeinsätze 3 angeordnet und können insbesondere darin befestigt, zum Beispiel eingeklebt, eingerastet oder eingeclipst, sein.

## Patentansprüche

1. Verschleißteil (1) für eine Mühle, insbesondere eine Mahlwalze oder eine Mahlplatte, umfassend
ein Metallgussmaterial (2), und
eine Mehrzahl an Keramikeinsätzen (3),
wobei die Keramikeinsätze (3) von dem Metallgussmaterial (2) umgeben sind,
wobei die Keramikeinsätze (3) Siliziumkeramik umfassen.

2. Verschleißteil gemäß Anspruch 1, wobei die Keramikeinsätze (3) im Wesentlichen einen polygonförmigen Querschnitt mit acht oder mehr Ecken aufweisen.

3. Verschleißteil gemäß Anspruch 1 oder 2, wobei die Keramikeinsätze (3) im Wesentlichen als Prisma oder Pyramidenstumpf zwischen einer unteren Grundfläche (6) und einer oberen Grundfläche (5) ausgebildet sind, wobei die Keramikeinsätze (3) eine sich in Umfangsrichtung der Keramikeinsätze (3) ersteckende Einkerbung (8) aufweisen, wobei die Einkerbung (8) vorzugsweise in der Nähe der unteren Grundfläche (6) angeordnet ist.

4. Verschleißteil gemäß einem der vorhergehenden Ansprüche, wobei die Keramikeinsätze (3) Mantelflächen (7) aufweisen, die sich von einer unteren Grundfläche (6) zu einer oberen Grundfläche (5) erstecken, wobei keiner der zwischen zwei Mantelflächen (7) eines Keramikeinsatzes (3) eingeschlossenen Winkel kleiner als 120 Grad, vorzugsweise kleiner oder gleich 120 Grad, vorzugsweise kleiner 135 Grad, ist.

5. Verschleißteil gemäß einem der vorhergehenden Ansprüche, wobei die Keramikeinsätze (3) im Wesentlichen aus einer Silizium-Kohlenstoff-Verbindung oder einer Silizium-Stickstoff-Verbindung, insbesondere aus Siliziumcarbid oder Siliziumnitrid, bestehen.

6. Verschleißteil gemäß einem der vorhergehenden Ansprüche, wobei die Keramikeinsätze (3) wenigstens 70 Massenprozent, vorzugsweise wenigstens 90 Massenprozent Siliziumcarbid oder Siliziumnitrid aufweisen.

7. Verschleißteil gemäß einem der vorhergehenden Ansprüche, wobei das Metallgussmaterial (2) hochlegiertes, verschleißbeständiges Gusseisen, insbesondere Nickelhartguss, umfasst.

8. Verschleißteil gemäß einem der vorhergehenden Ansprüche, wobei die Keramikeinsätze (3) eine Aussparung (17), insbesondere in Axialrichtung (100) der Keramikeinsätze (3) verlaufend, aufweisen, und vorzugsweise ein Verdrehsicherungselement, insbesondere in Form einer zweiten Aussparung oder eines Nockens, aufweisen.

9. Mühle umfassend,
ein Verschleißteil (1) gemäß einem der vorhergehenden Ansprüche.

10. Verfahren zur Herstellung eines Verschleißteils (1) für eine Mühle, insbesondere zur Herstellung einer Mahlwalze oder einer Mahlplatte, umfassend:
- Bereitstellen einer Gussform für das Verschleißteil (1),
- Anordnen von Keramikeinsätzen (3) in der Gussform, und
- Gießen von Metallgussmaterial (2) in die Gussform,
wobei die Keramikeinsätze (3) Siliziumkeramik umfassen.

11. Verfahren gemäß Anspruch 10, wobei die Keramikeinsätze (3) im Wesentlichen aus einer Silizium-Kohlenstoff-Verbindung oder einer Silizium-Stickstoff-Verbindung, insbesondere aus Siliziumcarbid oder Siliziumnitrid, bestehen.

12. Verfahren gemäß Anspruch 10 oder 11, wobei die Keramikeinsätze (3) im Wesentlichen einen acht- oder mehreckigen Querschnitt aufweisen.

13. Verfahren gemäß einem der Ansprüche 10 bis 12, wobei die Keramikeinsätze (3) auf einem Trägernetz, einem Drahtgitter oder einem Drahtgeflecht befestigt sind und/oder mittels einer Blechschablone, einem Drahtgitter oder einem Drahtgeflecht innerhalb der Gussform ausgerichtet werden.

14. Verwendung von in einem Metallgussmaterial (2) eingebetteten Siliziumkeramikeinsätzen (3) in einem Verschleißteil (1) einer Mühle, insbesondere in einer Mahlwalze oder einer Mahlplatte.

15. Verschleißteil gemäß einem der Ansprüche 1 bis 8, Mühle gemäß Anspruch 9, Verfahren gemäß einem der Ansprüche 10 bis 13, oder Verwendung gemäß Anspruch 14, wobei die Keramikeinsätze (3) eine Dichte von 2 Gramm pro Kubikzentimeter (g/cm³) bis 4 Gramm pro Kubikzentimeter, insbesondere 2,5 Gramm pro Kubikzentimeter bis 3,5 Gramm pro Kubikzentimeter, insbesondere 3,1 Gramm pro Kubikzentimeter bis 3,3 Gramm pro Kubikzentimeter aufweisen.
